# FASCICULE DE BREVET EUROPEEN

(11) **EP 0 171 304 B1**
(45) Date de publication et mention de la délivrance du brevet: **27.07.1988**
(21) Numéro de dépôt: 85401273.9
(22) Date de dépôt: 25.06.1985
(51) Int. Cl.: B22C 9/12

(54) **Dispositif de fabrication de moules ou de noyaux de moulage congelés**
Einrichtung zur Herstellung von gefrorenen Formen und Formkernen
Apparatus for making frozen moulds or mould cores

(30) Priorité: 27.06.1984 FR 8410107
(43) Date de publication de la demande: 12.02.1986
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Goumy, Daniel, F-38120 Saint Egreve (FR); Defrancq, Charles, B-9140 Zele (BE)
(74) Mandataire: Vesin, Jacques

(56) Documents cités:
- EP-A- 0 077 247
- GB-A- 1 537 471
- PATENTS ABSTRACTS OF JAPAN, vol. 6, no. 93 (M-133)[971], 2 mai 1982, page 43 M 133; & JP - A - 57 28 653 (KOGYO GIJUTSUIN) 16-02-1982
- IDEM
- PATENTS ABSTRACTS OF JAPAN, vol. 6, no. 86 (M-131)[964], 25 mai 1982, page 12 M 131; & JP - A - 57 22 844 (SHINTO KOGYO K.K.) 05-02-1982

## Description

La présente invention est relative à un dispositif de fabrication de moules ou de noyaux de moulage en particules humidifiées et congelées, du type comprenant une cavité de réception des particules pourvue d'au moins une paroi de formage, des moyens d'insufflation d'un fluide réfrigérant dans ladite cavité à travers cette paroi, et des moyens d'évacuation de gaz situés à l'opposé de cette paroi.

La demanderesse a proposé le principe de base d'un dispositif de ce type dans la demande de brevet français n° 25 14 274. Dans ce dispositif connu, la paroi de formage est une paroi mince poreuse, ce qui ne donne pas entièrement satisfaction du point de vue des cadences de production, de l'état de surface des moules ou des noyaux réalisés et des propriétés mécaniques de ces objets.

L'invention a pour but de fournir un dispositif capable de réaliser en un temps très court des moules ou des noyaux ayant un excellent état de surface, une bonne stabilité de forme et des propriétés mécaniques élevées et homogènes, afin de pouvoir être utilisé dans des installations automatiques produisant des pièces moulées en grande série.

A cet effet, l'invention a pour objet un dispositif du type précité, caractérisé en ce que la paroi de formage est constituée par une surface d'un bloc massif réalisé en une matière thermiquement conductrice et percé d'une multitude d'orifices qui s'étendent entre ladite paroi et une surface opposée du bloc qui délimite, en service, une chambre d'amenée du fluide réfrigérant, et en ce que la densité d'orifices en un emplacement quelconque de ladite paroi est à peu près proportionnelle à l'épaisseur de particules à congeler au droit de cet emplacement.

Il est à noter que le JP-A-57 28 653 montre, dans un contexte différent, l'utilisation d'un bloc massif thermiquement conducteur percé de trous.

Un exemple de réalisation de l'invention va maintenant être décrit en regard du dessin annexé, dont la figure unique représente en coupe longitudinale un dispositif de fabrication de demi-moules en sable conforme à l'invention.

Le dispositif représenté au dessin est destiné à la fabrication de demi-moules en sable congelés. Il est constitué essentiellement de trois parties rigides : une boîte de gazage 1, un châssis 2 et une tête 2A de récupération des gaz.

La boîte de gazage 1 est fixe, de forme parallélépipédique, ouverte vers le haut. Cette boîte est pourvue dans une paroi latérale, d'une conduite 3 thermiquement isolée équipée d'une vanne 4 pour l'amenée d'un fluide réfrigérant, et, dans la paroi latérale opposée, d'une conduite d'évent 5 équipée d'une vanne 6. Le fluide réfrigérant est un fluide cryogénique tel que de l'azote gazeux se trouvant aux environs de la température de congélation désirée (par exemple de l'ordre de -100 °C), ou de l'air comprimé ou un autre gaz approprié refroidi à une température du même ordre par échange de chaleur, par exemple avec de l'azote liquide.

Le châssis 2 ouvert à ses deux extrémités supérieure et inférieure, a la même section horizontale rectangulaire que la boîte de gazage 1. Comme cette dernière, il est thermiquement isolé. Dans sa partie inférieure est fixé un bloc massif 7 en aluminium formant plaque-modèle et qui est percé d'une multitude d'orifices verticaux 8. La face inférieure du bloc 7 est plane et horizontale et affleure la tranche d'extrémité inférieure du châssis 2, tandis que sa face supérieure 9 constitue la paroi de formage des demi-moules à réaliser. Ainsi, le bloc 7 a une épaisseur variable en fonction de la forme que l'on désire donner à ces demi-moules.

Chaque orifice 8 traverse le bloc 7 de la face inférieure à la face supérieure de celui-ci. A son débouché supérieur, il est pourvu d'un filtre 10 de retenue du sable. En chaque emplacement de la paroi 9, la densité d'orifices 8 par unité de surface de cette paroi est sensiblement proportionnelle à l'épaisseur de sable qui surmonte cet emplacement pendant l'opération de congélation, qui sera décrite plus loin. Cette proportionnalité peut toutefois être corrigée localement pour tenir compte d'autres facteurs tels que la proximité du châssis 2, le but visé étant d'obtenir au plus tard en fin de congélation une surface isotherme sensiblement horizontale au sommet de la motte de sable congelée malgré la forme non plane de la paroi 9.

La tête 2A de réception des gaz est un caisson parallélépipédique thermiquement isolé dont la section horizontale est la même que celle du châssis 2. Sa face inférieure est percée d'une série d'ouvertures 11 équipées chacune d'un filtre 12 de retenue du sable, et ses parois latérales comportent des ouvertures 13 d'évacuation de gaz.

Le dispositif ainsi décrit fonctionne de la façon suivante.

La vanne 4 étant fermée et la vanne 6 ouverte, le châssis 2 portant le bloc 7 est mis en place sur la boîte de gazage 1, en délimitant avec celle-ci une chambre 14 d'amenée du fluide réfrigérant. Pour des raisons qui apparaîtront plus loin, le bloc 7 est froid, c'est-à-dire qu'il se trouve à une température très inférieure à 0 °C. La tête 3 est maintenue à une certaine distance du châssis 2.

On « tire alors la masse de sable à congeler, préalablement humidifiée, dans le châssis 2 en appliquant sur celui-ci une tête de tir (non représentée) de façon classique. La conduite d'évent 5 permet au gaz de soufflage et à l'air contenu dans le châssis 2 de s'échapper pendant cette opération de tir.

Lorsque la cavité délimitée par le châssis 2 et la paroi 9 est empli, on retire la tête de tir, on ferme la vanne 6 et on met en place la tête 2A sur le châssis, comme représenté au dessin. L'ensemble est pressé verticalement par des vérins non représentés, et l'étanchéité entre les trois parties 1, 2 et 3 du dispositif est assurée par deux joints périphériques 15.

Ensuite, on ouvre la vanne 4, de sorte que le fluide réfrigérant emplit la chambre 14, traverse les orifices 8 du bloc 7, traverse la masse de sable 16 en lui cédant ses frigories et s'évacue par les ouvertures 11 et 13 de la tête 2A. La congélation du sable s'effectue et, lorsque sa température désirée (par exemple -100 °C) est atteinte, on ferme la vanne 4 et on procède au démoulage de la motte de sable congelée. Pour cela, la tête 3 est soulevée, le châssis est sorti horizontalement du dispositif, et la motte congelée est poussée vers le haut hors de ce châssis par des tiges d'éjection (non représentées) qui traversent des passages correspondants prévus dans la plaque-modèle que constitue le bloc 7.

Comme la paroi de formage 9 est prévue sur un bloc massif 7 constitué d'un métal bon conducteur de la chaleur, ce bloc possède une importante inertie thermique, de sorte qu'il reste froid entre la fin d'une opération de congélation et le début du tir de sable suivant. Ainsi, la paroi 9 est à même de fournir au sable une quantité de frigories suffisantes pour que celui-ci commence immédiatement à se congeler dès qu'il arrive à son contact. De cette manière, au cours du tir, il se forme presque instantanément une croûte de sable congelée qui permet à la masse de sable de supporter facilement l'effort mécanique dû à la pression de gaz. A l'expérience, cette croûte congelée s'est révélée très favorable à l'obtention d'un bon état de surface et d'une bonne stabilité de forme des objets réalisés.

De plus, on a constaté qu'il était possible de choisir la disposition, la densité et la section de passage des orifices 8 du bloc 7, en fonction de la géométrie de la face 9, de l'épaisseur de la motte à congeler et de la durée du refroidissement désirée, de façon à obtenir un refroidissement rapide et homogène du sable conduisant à son tour à de bonnes propriétés mécaniques des objets réalisés.

Pour éviter tout marquage du sable à l'emplacement des orifices 8, ainsi que tout déplacement d'ensemble de la croûte initialement congelée, il s'est révélé avantageux de faire croître progressivement la pression d'insufflation du gaz réfrigérant au début de la phase de congélation, ce grâce à des moyens de commande appropriés non représentés.

Il est également à noter que la boîte de gazage fixe 1 peut être alimentée en gaz froid par une canalisation 3 rigide située à l'arrière de la machine, tandis qu'aucune pièce mobile du dispositif ne nécessite de liaison avec une conduite thermiquement isolée. Ceci est très favorable tant du point de vue de la construction du dispositif que de celui de son implantation dans une installation de moulage, notamment de fonderie.

A titre d'exemple numérique, on a utilisé un bloc massif 7 en aluminium ayant une épaisseur variant entre 1,5 et 3,5 cm et comportant 100 à 110 orifices 8 par mètre carré, avec une section de passage total des orifices de 8 à 10 cm^{z}/m², et 0,75 à 1 Nm³ d'air froid par kilogramme de sable à refroidir. On a pu ainsi congeler en moins de 30 secondes des mottes de sable de 5 cm d'épaisseur et obtenir les avantages indiqués plus haut (propriétés mécaniques, stabilité de forme, état de surface).

On comprend que le dispositif suivant l'invention peut être facilement adapté à la réalisation simultanée de deux demi-moules ou à la fabrication de noyaux de moulage, et que le sable peut être remplacé par tout autre type de matière en particules convenant à de telles applications.

## Revendications

1. Dispositif de fabrication de moules ou de noyaux de moulage en particules humidifiées et congelées, du type comprenant une cavité de réception des particules pourvue d'au moins une paroi de formage (9), des moyens (3, 14) d'insufflation d'un fluide réfrigérant dans ladite cavité à travers cette paroi, et des moyens (13) d'évacuation de gaz situés à l'opposé de cette paroi, caractérisé en ce que la paroi de formage (9) est constituée par une surface d'un bloc massif (7) réalisé en une matière thermiquement conductrice et percé d'une multitude d'orifices (8) qui s'étendent entre ladite paroi (9) et une surface opposée du bloc qui délimite, en service, une chambre (14) d'amenée du fluide réfrigérant, et en ce que la densité d'orifices (8) par unité de surface en un emplacement quelconque de ladite paroi (9) est à peu près proportionnelle à l'épaisseur de particules (16) à congeler au droit de cet emplacement.

2. Dispositif suivant la revendication 1, caractérisé en ce que chaque orifice (8) est équipé d'un filtre (10) à son débouché sur ladite paroi (9).

3. Dispositif selon l'une des revendications 1 et 2, caractérisée en ce que le bloc (7) est en aluminium.

4. Dispositif selon l'une quelconque des revendications 1 à 3, caractérisé en ce que le bloc (7) est entouré d'un châssis (2) thermiquement isolé qui délimite la périphérie de ladite cavité, ce châssis pouvant s'appliquer à joint étanche (15) d'une part sur l'ouverture d'une boîte de gazage (1) thermiquement isolée pourvue d'une entrée (3) de fluide réfrigérant et d'un évent (5), et d'autre part sur une tête (2A) de réception des gaz adaptée pour fermer ladite cavité.

5. Dispositif suivant la revendication 4, caractérisé en ce que la paroi de la tête (2A) de réception des gaz adjacente au châssis (2) comporte une série d'ouvertures (11) équipées chacune d'un filtre (12).

6. Dispositif suivant l'une quelconque des revendications 1 à 5, caractérisé en ce qu'il comprend des moyens pour faire croître progressivement la pression d'insufflation du fluide réfrigérant.

## Claims

1. Device for the production of moulds or moulding cores from moistened and frozen particles, of the kind comprising a cavity for reception of the particles provided with at least one forming wall (9), means (3, 14) for blowing a refrigerating fluid into the said cavity through this wall, and gas discharge means (13) situated opposite to this wall, characterised in that the forming wall (9) is formed by a surface of a massive block (7) produced from a thermally conductive material and pierced by a plurality of orifices (8) which extend between the said wall (9) and an opposed surface of the block which, in operation, delimits a chamber (14) for supplying the refrigerating fluid, and in that the density of orifices (8) per unit of surface at any location of the said wall (9) is approximately proportional to the thickness of particles (16) to be frozen in the region of this location.

2. Device according to claim 1, characterised in that each orifice (8) is provided with a filter (10) at its opening in the said wall (9).

3. Device according to one of claims 1 and 2, characterised in that the block (7) is of aluminium.

4. Device according to any one of claims 1 to 3, characterised in that the block (7) is surrounded by a heatinsulated box (2) which delimits the periphery of the said cavity, this box being able to be applied on the one hand via a hermetic joint (15) to the opening of a gassing box (1) which is heat-insulated and provided with a refrigerating fluid inlet (3) and with a vent (5) and on the other hand to a gas reception head (2A) adapted to close the said cavity.

5. Device according to claim 4, characterised in that the wall of the gas reception head (2A) adjacent to the box (2) comprises a series of openings (11) each equipped with a filter (12).

6. Device according to any one of claims 1 to 5, characterised in that it comprises means for causing a progressive increase in the pressure of . blowing in of the refrigerating fluid.

## Patentansprüche

1. Vorrichtung zur Herstellung von Formen oder Formkernen aus befeuchteten und gefrorenen Teilchen, mit einem Hohlraum zur Aufnahme der Teilchen, der mit mindestens einer Formwand (9), Einblasmitteln (3, 14) für ein Tiefkühlfluid in dem Hohlraum quer durch diese Wand und mit Entleerungsmitteln (13) für Gas versehen ist, die dieser Wand gegenüber angeordnet sind, dadurch gekennzeichnet, daß die Formwand (9) durch eine Oberfläche eines massiven Blockes (7) gebildet ist, der aus einem thermisch leitenden Material besteht und mit einer Vielzahl von Öffnungen (8) durchbohrt ist, die sich zwischen dieser Wand (9) und einer gegenüberliegenden Oberfläche des Blockes erstrecken, welcher im Betrieb eine Kammer (14) für die Zufuhr des Tiefkühlfluids begrenzt, und daß die Dichte der Öffnungen (8) pro Oberflächeneinheit an einer beliebigen Stelle dieser Wand (9) etwa proportional der Dicke der nahe dieser Stelle zu gefrierenden Teilchen (16) ist.

2. Vorrichtung nach Anspruch 1, dadurch gekennzeichnet, daß jede Öffnung (8) an ihrem Ausgang auf der Wand (9) mit einem Filter (10) ausgestattet ist.

3. Vorrichtung nach einem der Ansprüche 1 und 2, dadurch gekennzeichnet, daß der Block (7) aus Aluminium besteht.

4. Vorrichtung nach einem der Ansprüche 1 bis 3, dadurch gekennzeichnet, daß der Block (7) von einem thermisch isoliertem Rahmen (2) umgeben ist, welcher den Umfang dieses Hohlraumes begrenzt, wobei dieser Rahmen mit dichter Verbindung (15) einerseits auf der Öffnung eines Gasenkastens (1), der thermisch isoliert ist und mit einem Eingang (3) für Tiefkühlfluid und mit einer Entlüftung (5) versehen ist, und andererseits auf einem Kopf (2A) zur Aufnahme des Gases angebracht werden kann, der zum Schließen dieses Hohlraumes angepaßt ist.

5. Vorrichtung nach Anspruch 4, dadurch gekennzeichnet, daß die Wand des Kopfes (2A) für die Aufnahme des Gases neben dem Rahmen (2) eine Reihe von Öffnungen (11) aufweist, die jeweils mit einem Filter (12) ausgestattet sind.

6. Vorrichtung nach einem der Ansprüche 1 bis 5, dadurch gekennzeichnet, daß sie Mittel aufweist, um den Einblasdruck des Tiefkühlfluids allmählich anwachsen zu lassen.
